# EUROPÄISCHE PATENTSCHRIFT

(11) **EP 3 558 854 B1**
(45) Veröffentlichungstag und Bekanntmachung des Hinweises auf die Patenterteilung: **02.06.2021**
(21) Anmeldenummer: 17825839.8
(22) Anmeldetag: 20.12.2017
(51) Int. Cl.: B26D 7/32, B26D 5/00, B65H 23/08, B65H 23/10

(54) **VERZÖGERUNGSEINHEIT, ABROLLVORRICHTUNG, SCHNEIDEMASCHINE UND VERFAHREN ZUR BEREITSTELLUNG VON TRENNMATERIAL**
DELAY UNIT, UNROLLING DEVICE, CUTTING MACHINE AND METHOD FOR PROVIDING SEPARATING MATERIAL
UNITÉ DE DÉCÉLÉRATION, DISPOSITIF DE DÉROULEMENT, MACHINE DE COUPE ET PROCÉDÉ DE FOURNITURE D'UN MATÉRIAU DE SÉPARATION

(30) Priorität: 20.12.2016 DE 102016225558
(43) Veröffentlichungstag der Anmeldung: 30.10.2019
(73) Patentinhaber: GEA Food Solutions Germany GmbH, 35216 Biedenkopf-Wallau (DE)
(72) Erfinder: BADER, Christian, 87665 Mauerstetten (DE); MOHR, Florian, 87477 Moosbach (DE)
(74) Vertreter: Kutzenberger Wolff & Partner
(86) Internationale Anmeldenummer: PCT/EP2017/083912
(87) Internationale Veröffentlichungsnummer: WO 2018/115178

(56) Entgegenhaltungen:
- EP-A1- 2 848 380
- DE-A1- 1 499 001
- DE-A1- 3 439 618
- DE-A1- 4 125 539
- DE-C- 601 816
- DE-U1- 9 301 670

## Beschreibung

### Stand der Technik

Die vorliegende Erfindung geht aus von einer Verzögerungseinheit für eine Abrollvorrichtung, wobei die Verzögerungseinheit zum Verzögern einer Transportbewegung von Trennmaterial, welches von der Abrollvorrichtung abgerollt und in einem Schneidbereich einer Schneidemaschine bereitgestellt wird, ausgebildet ist.

Solche Verzögerungseinheiten sind aus dem Stand der Technik bekannt und dienen dazu, das Trennmaterial, welches typischerweise ein Band aus Folien- oder Papiermaterial umfasst, beim Abrollen unter Spannung zu halten. Hierdurch wird der Transportwiderstand des Bandes erhöht, so dass das Band nicht knickt, reißt oder staut. Das Trennmaterial wird typischerweise als "Interleaver" und das Band als "Interleaverstreifen" bezeichnet.

Im Stand der Technik werden als Verzögerungseinheiten stets Rollen, insbesondere Tänzerrollen eingesetzt, um welche das Band läuft. Solche Tänzerrollen sind typischerweise bewegbar ausgebildet und federelastisch in eine Richtung vorgespannt.

Derartige auf Rollen basierte Verzögerungseinheiten für Interleaverstreifen sind beispielsweise aus der deutschen Patentanmeldung DE 10 2013 204 956 A1 bekannt. Der Interleaverstreifen wird hier über u-förmige Kassetten mit Interleaverrollen geführt, die jeweils mit einem Bremsmittel versehen sind. Das Bremsmittel umfassen einen Bremsdorn, der auf die jeweilige Interleaverrolle einwirkt und ein Bremsdrehmoment durch Reibung erzeugt.

Aus der Druckschrift DE 41 25 539 A1 ist ein Verfahren zum Positionieren von Interleaverstreifen zwischen Lebensmittelscheiben bekannt, wobei das Interleavermaterial als Band zugeführt und beim Zuführen von Zuführwalzen einer Verzögerungseinheit in seiner Bewegung verlangsamt wird.

Nachteilig an diesen Verzögerungseinheiten ist, dass das Bremsdrehmoment nicht mit der gewünschten Präzision einstellbar ist und an den Interleaverrollen starker Verschleiß durch die künstlich herbeigeführte Reibung entsteht.

### Offenbarung der Erfindung

Es ist eine Aufgabe der vorliegenden Erfindung eine Schneidemaschine mit einer Verzögerungseinheit für eine Abrollvorrichtung bereitzustellen, welche die vorstehend genannten Nachteile des Standes der Technik nicht aufweist und darüber hinaus kostengünstig zu implementieren und einfach an verschiedene Geometrien von Trennmaterialien anpassbar ist.

Die Aufgabe wird gelöst mit einer Schneidemaschine gemäß Anspruch 1.

Die erfindungsgemäße Verzögerungseinheit hat also gegenüber dem Stand der Technik den Vorteil, dass die Transportbewegung des Trennmaterials nicht durch mechanisches Abbremsen einer Interleaverrolle sondern durch Ausübung von Druck auf das Trennmaterial selbst verzögert wird. Das Trennmaterial kann beispielsweise mittels Überdruck oder mittels Unterdruck an eine austauschbare und somit an die Geometrie des Trennmaterials individuell anpassbare Anlagefläche oder Ansaugplatte gedrückt werden, wodurch die gewünschte Verzögerungswirkung eintritt. Vorteilhafterweise lässt sich sowohl Überdruck als auch Unterdruck (damit ist im Sinne der vorliegenden Erfindung jeweils die positive oder negative Druckdifferenz relativ zum Umgebungsdruck gemeint) vergleichsweise präzise und einfach justieren, wodurch die gewünschte Verzögerungswirkung steuerbar ist. Zudem kann die Verzögerungseinheit leichter ausgetauscht werden, beispielsweise zu Wartungs- oder Reinigungszwecken, da das insbesondere bandförmige Trennmaterial nicht über eine Rolle der Verzögerungseinheit geführt werden muss. Ein weiterer Vorteil ist, dass insgesamt die Zahl der Rollen gegenüber dem Stand der Technik erheblich reduziert werden kann, wodurch die erfindungsgemäße Verzögerungseinheit kompakter, leichter, günstiger und wartungsärmer ausgestaltet werden kann. Das Trennmaterial umfasst vorzugsweise ein Band aus Folien- oder Papiermaterial. Das Trennmaterial im Sinne der vorliegenden Erfindung wird auch als "Interleaver" und das Band als "Interleaverstreifen" bezeichnet.

Erfindungsgemäß umfasst die Verzögerungseinheit ein Ansaugmittel zum Ansaugen des Trennmaterials mittels Unterdruck. Die Bewegung des Trennmaterials wird somit durch Ansaugen des Trennmaterials mittels Unterdruck verzögert. Der Unterdruck ist vorzugsweise genau justierbar, so dass die Bremswirkung präzise, schnell und einfach an unterschiedliche Bedingungen und Trennmaterialien angepasst werden kann. Ein Ansaugen mittels "Unterdruck" im Sinne der vorliegenden Erfindung bedeutet insbesondere, dass im Bereich bzw. innerhalb des Ansaugmittels ein geringerer Druck verglichen mit dem Umgebungsdruck der Verzögerungseinheit herrscht. Der Umgebungsdruck wird typischerweise dem mittleren Luftdruck, bspw. 1 bar auf Meereshöhe, entsprechen. Durch den Druckunterschied strömt Luft zum Ansaugmittel, wodurch das Trennmaterial an das Ansaugmittel gesaugt wird. Durch das Ansaugen entsteht eine Art (Haft-)Reibung zwischen Trennmaterial und Ansaugmittel, so dass der Transportwiderstand bei der Transportbewegung, welche insbesondere senkrecht zur Ansaugrichtung ausgerichtet ist, steigt und das Trennmaterial somit gebremst wird. Das Bremsen bewirkt in bekannter Weise, dass das Trennmaterial und insbesondere das Band unter Spannung bleibt und ein ordnungsgemäßes Abrollen und Bereitstellen des Trennmaterials, ohne Knicken, Reißen oder Stauen desselben, sichergestellt wird.

Gemäß einer bevorzugten Ausführungsform der vorliegenden Erfindung ist vorgesehen, dass das Ansaugmittel eine Ansaugplatte mit wenigstens einer Ansaugöffnung umfasst, wobei die Ansaugöffnung über eine Fluidleitung in Fluidverbindung mit einer Saugeinheit steht. Die Ausbildung des Ansaugmittels als Ansaugplatte hat den Vorteil, dass sich das Trennmaterial beim Ansaugen desselben flächig an das Ansaugmittel anlegen kann, wodurch sich der Transportwiderstand erhöht. Die Geometrie der Ansaugplatte ist vorzugsweise individuell auf die Geometrie des Trennmaterials angepasst. Die Ansaugplatte ist insbesondere modular austauschbar, so dass die Verzögerungseinheit bei einem Wechsel des Trennmaterials auf die Geometrie des neuen Trennmaterials einfach durch einen entsprechenden Austausch der Ansaugplatte angepasst werden kann. Die Ansaugplatte ist vorzugsweise mit einer Vielzahl von Ansaugöffnungen versehen, die jeweils in Fluidverbindung mit der Fluidleitung stehen. Die Ansaugöffnungen sind entweder gleichmäßig über die Oberfläche der ebenen Ansaugplatte verteilt oder eine Mehrzahl der Ansaugöffnungen sind in einem Zentralbereich- oder einem Randbereich der Ansaugplatte angeordnet.

Gemäß einer bevorzugten Ausführungsform der vorliegenden Erfindung ist vorgesehen, dass die Saugeinheit eine Unterdruckerzeugungseinheit, insbesondere einen Lüfter, eine Venturi-Düse, eine Vakuumpumpe oder dergleichen, umfasst. Die Verwendung eines Lüfters stellt eine vergleichsweise kostengünstige und einfach zu implementierende Lösung dar. Der Lüfter umfasst insbesondere ein Gehäuse, in welchem sich ein von einem Elektromotor angetriebenes Lüfterrad dreht. Das Lüfterrad ist auf einer mit dem Elektromotor verbundenen Welle angeordnet und weist einen Kranz von angestellten Flügeln auf. Die Drehzahl des Lüfterrades wird über die Welle von der Drehzahl des Elektromotors bestimmt. Die Drehzahl des Motors wird vorzugsweise über eine Steuereinheit kontrolliert. Der in den Ansaugöffnungen der Ansaugplatte erzeugte Unterdruck zum Ansaugen des Trennmaterials hängt von dem Luftdurchsatz des Lüfters ab, welche von den baulichen Gegebenheiten des Lüfters als auch durch die Drehzahl des Lüfterrades bestimmt wird. Vorteilhafterweise kann über eine Veränderung der Drehzahl somit der Unterdruck eingestellt werden, so dass vorteilhafterweise der Transportwiderstand stufenlos und äußerst präzise über die Steuerung der Drehzahl des Lüfterrades mittels der Steuereinheit eingestellt werden kann. Denkbar ist, dass die Steuereinheit zur Steuerung der Drehzahl des Lüfters aufweist, wobei die Steuereinheit insbesondere derart konfiguriert ist, dass die Drehzahl des Lüfters in Abhängigkeit einer Abroll- und/oder Transportgeschwindigkeit des Trennmaterials gesteuert wird. Denkbar ist, dass die Abroll- oder Transportgeschwindigkeit mittels eines Sensors gemessen wird. Vorzugsweise wird der Lüfter in diesem Falle über einen Regelkreis gesteuert, in welchen die Drehzahl des Lüfterrades als Stellgröße und die Abroll- oder Transportgeschwindigkeit (Ist-Geschwindigkeit) als Regel- und Rückführungsgröße eingehen. Die Abroll- und Transportgeschwindigkeit wird auf diese Weise automatisch in einem vorgegebenen Sollbereich gehalten. Wenn eine den Sollbereich überschreitende Ist-Geschwindigkeit vom Sensor gemessen wird, wird die Drehzahl des Lüfters automatisch solange gesteigert bis die Ist-Geschwindigkeit wieder innerhalb des Sollbereichs liegt. Wenn hingegen eine den Sollbereich unterschreitende Ist-Geschwindigkeit vom Sensor gemessen wird, wird die Drehzahl des Lüfters automatisch solange reduziert bis die Ist-Geschwindigkeit wieder innerhalb des Sollbereichs liegt.

Gemäß einer bevorzugten Ausführungsform der vorliegenden Erfindung ist vorgesehen, dass die Fluidleitung über eine Schnellkupplung lösbar mit dem Saugmittel wirkverbunden ist, wobei die Kupplungseinheit insbesondere mit einer Mehrzahl unterschiedlicher und gegeneinander austauschbarer Ansaugplatten kuppelbar ist. Die Schnellkupplung ermöglich vorteilhafterweise, dass die Verzögerungseinheit schnell und einfach mit unterschiedlichen Ansaugplatten bestückbar ist, wodurch die Verzögerungseinheiten an unterschiedliche Trennmaterialien und Trennmaterialgeometrien anpassbar ist. Die unterschiedlichen Ansaugplatten unterscheiden sich insbesondere hinsichtlich ihrer Abmessungen und/oder hinsichtlich ihrer Anzahl, Größe und/oder Anordnung von Ansaugöffnungen.

Alternativ zum Verwendung des Ansaugmittels ist denkbar, dass das Druckerzeugungsmittel ein Andrückmittel zum Andrücken des Trennmaterials an eine Anlagefläche mittels Druckluft umfasst, wobei vorzugsweise das Druckerzeugungsmittel einen Kompressor oder Lüfter zur Erzeugung der Druckluft und/oder eine Düse zur Erzeugung eines in Richtung des Trennmaterials gerichteten Luftstroms aufweist. Das Trennmaterial wird mittels des Luftstroms insbesondere flächig gegen das Andrückmittel ausgebebildet in Form einer modular austauschbare Andrückplatte gedrückt, wodurch zwischen dem Trennmaterial und der Andrückplatte ein Reibschluss entsteht. Die Reibwirkung hängt von der Stärke des Luftstroms, also der Stärke des Überdrucks. Druckdifferenz zwischen Ein Andrücken mittels "Überdruck" im Sinne der vorliegenden Erfindung bedeutet insbesondere, dass im Bereich bzw. innerhalb des Druckerzeugungsmittels ein höherer Druck verglichen mit dem Umgebungsdruck der Verzögerungseinheit herrscht. Der Umgebungsdruck wird typischerweise dem mittleren Luftdruck, bspw. 1 bar auf Meereshöhe, entsprechen. Durch den Druckunterschied strömt Luft aus dem Druckerzeugungsmittel heraus. Durch den dabei entstehenden Luftstrom, wird das Trennmaterial an die Andrückplatte gedrückt. Der Luftstrom wird hierfür entweder direkt vorzugsweise senkrecht auf das Trennmaterial gerichtet, so dass das Trennmaterial von dem Luftstrom in Richtung Andrückplatte bewegt wird, oder der Luftstrahl wird in einen Spalt zwischen Trennmaterial und Andrückplatte gerichtet, so dass das Trennmaterial durch den Venturi-Effekt an die Andrückplatte gedrückt wird. Der Überdruck wird vorzugsweise von einem Kompressor oder einem Lüfter bereitgestellt. Denkbar ist, dass die Drehzahl des Lüfterrades dieses Lüfters, wie im Zusammenhang mit dem Lüfter des Ansaugmittels erläutert, in Abhängigkeit der Transportgeschwindigkeit des Trennmaterials, der Fördergeschwindigkeit des Lebensmittelriegels oder der Drehzahl des Messers gesteuert wird.

Die Abrollvorrichtung weist eine Bandrolle zur Bereitstellung von Trennmaterial und die Verzögerungseinheit auf, wobei die Verzögerungseinheit der Bandrolle entlang der Transportbewegung des Trennmaterials nachgeordnet ist. In vorteilhafter Weise wird mittels der Verzögerungseinheit der Transportwiderstand des von der Bandrolle abgerollten Trennmaterials erhöht, so dass immer nur so viel Trennmaterial von der Bandrolle abgerollt wird, wie tatsächlich benötigt wird. Es wird also insbesondere verhindert, dass aufgrund eines zu geringen Rollwiderstands der Bandrolle mehr Trennmaterial abgerollt wird als abgenommen werden kann und somit bspw. ein Stauen oder Abspringen des Bandmaterials von der Bandrolle entsteht. Denkbar ist, dass die Abrollvorrichtung eine mehrspurige Abrollvorrichtung ist, welche eine Mehrzahl von Trennmaterialbändern parallel bereitstellt. In diesem Fall weist die Abrollvorrichtung vorzugsweise eine Mehrzahl von parallel angeordneten Bandrollen und eine entsprechende Mehrzahl von parallel angeordneten Verzögerungseinheiten auf. Die erfindungsgemäße Abrollvorrichtung weist vorteilhafterweise eine Abtrenneinrichtung zum Abschneiden eines Blattes von dem Band aus Trennmaterial auf, wobei jedes Blatt von der Abtrenneinrichtung abgeschnitten wird, bevor, während oder nachdem das Blatt bzw. das freie Ende des Bandes aus Trennmaterial in einen Schneidbereich einer Schneidemaschine zum Schneiden von Lebensmitteln eingeschossen wird. Der Transport des Bandes erfolgt dabei insbesondere intermittierend. Diese intermittierende Förderung des Trennmaterials erfolgt vorzugsweise mittels eines Antriebs der Abrollvorrichtung, wobei der Antrieb entlang der Transportrichtung des Trennmaterials in Richtung der Schneidemaschine hinter der Verzögerungseinheit, also zwischen der Schneidemaschine und dem Schneidebereich angeordnet ist. Der Antrieb umfasst insbesondere eine motorisch angetriebene Rolle, über welche das Band aus Trennmaterial geführt wird. Besonders bevorzugt ist der Antrieb entlang der Transportrichtung des Trennmaterials zwischen der Verzögerungseinheit und der Abtrenneinrichtung angeordnet. Optional ist denkbar, dass die Abrollvorrichtung einen weiteren Antrieb aufweist, welcher zum Antreiben der Bandrolle vorgesehen ist. Alternativ kann die Bandrolle auch mit einem Freilauf oder einem gebremsten Freilauf ausgebildet sein.

Die erfindungsgemäße Schneidemaschine zum Schneiden von Lebensmittelriegeln weist ein Messer auf, welches Lebensmittelscheiben von einem Lebensmittelriegel abtrennt, die zumindest teilweise überlappend zu einer Portion von mehreren Lebensmittelscheiben angeordnet werden, wobei zwischen wenigstens zwei Lebensmittelscheiben ein Blatt aus Trennmaterial vorgesehen ist, wobei die Schneidemaschine die erfindungsgemäße Abrollvorrichtung aufweist, welche das Trennmaterial für die Anordnung des Blattes zwischen den zwei Lebensmittelscheiben bereitstellt. Die erfindungsgemäße Schneidemaschine hat gegenüber den aus dem Stand der Technik bekannten Schneidemaschinen den Vorteil, dass ein Einlegen oder Einschießen des Trennmaterialblattes zwischen zwei von Lebensmittelriegel abgeschnittene und teilweise übereinandergestapelte Lebensmittelscheiben besonders zuverlässig funktioniert, da durch die Verwendung der erfindungsgemäßen Verzögerungseinheit eine präzise und individuell anpassbare Einstellung des Transportwiderstandes erfolgen kann. Hierbei kann insbesondere sichergestellt werden, dass lediglich so viel Trennmaterial von der Bandrolle abgerollt wird, wie für den aktuellen Aufschneide- und Portioniervorgang auch wirklich benötigt wird. Zudem kann die Schneidemaschine in einfacher Weise an unterschiedliche Lebensmittel, die bspw. Trennmaterialien unterschiedlicher Abmessungen benötigen, angepasst werden, da auch die Verzögerungseinheit durch Austauschen der Ansaugplatte einfach und schnell umrüstbar ist. Grundsätzlich ist bei lebensmittelverarbeitenden Maschinen eine häufige Reinigung der Maschinenkomponenten erforderlich. Die erfindungsgemäße Schneidemaschine bietet in diesem Zusammenhang den Vorteil, dass die Ansaugplatte der Verzögerungseinheit für Reinigungszwecke einfach und schnell entnehmbar und wieder einsetzbar ist. Denkbar ist, dass die Schneidemaschine eine mehrspurige Schneidemaschine ist, welche mehrere Lebensmittelriegel parallel schneidet und zu zumindest teilweise überlappenden Stapeln (auch als Portionen bezeichnet) von Lebensmittelscheiben anordnet. In diesem Fall umfasst die Abrollvorrichtung entsprechend eine mehrspurige Abrollvorrichtung, damit zwischen übereinandergestapelte Lebensmittelscheiben eines jeden parallel angefertigten Stapels einzelne Blätter aus Trennmaterial angeordnet werden können.

Gemäß einer bevorzugten Ausführungsform der vorliegenden Erfindung ist vorgesehen, dass das Messer ein rotierendes Schneidmesser und das Ansaugmittel eine Ansaugplatte mit wenigstens einer Ansaugöffnung, die über eine Fluidleitung in Fluidverbindung mit einer Saugeinheit in Form eines Lüfters steht, umfasst, wobei die Verzögerungseinheit eine Steuereinheit zur Steuerung der Drehzahl des Lüfters aufweist, welcher derart konfiguriert ist, dass die Drehzahl des Lüfters in Abhängigkeit einer Abroll- und/oder Transportgeschwindigkeit des Trennmaterials und/oder der Drehzahl des Schneidemessers und/oder einer Fördergeschwindigkeit des Lebensmittelriegels in Richtung Schneidmesser gesteuert wird. Die Drehzahl des Schneidemessers und/oder die Fördergeschwindigkeit des Lebensmittelriegels ist ein Maß für Geschwindigkeit, mit der Lebensmittelscheiben abgetrennt und gestapelt werden. Der Bedarf an Trennmaterial hängt unmittelbar mit dieser Geschwindigkeit zusammen, so dass die Drehzahl des Schneidemessers und/oder die Fördergeschwindigkeit des Lebensmittelriegels als Steuer- oder Regelgröße für die Ansteuerung des Lüfters und somit letztendlich für den Transportwiderstand des Trennmaterial herangezogen werden kann. Denkbar ist, dass der Lüfter (wie oben beschrieben) über einen Regelkreis gesteuert wird, in welchen die Drehzahl des Lüfterrades als Stellgröße und anstelle oder zusätzlich zur Abroll- oder Transportgeschwindigkeit des Trennmaterials die Drehzahl des Schneidemessers und/oder die Fördergeschwindigkeit des Lebensmittelriegels als Regel- und Rückführungsgröße eingehen.

Ein weiterer Gegenstand der vorliegenden Erfindung zur Lösung der eingangs genannten Aufgabe ist ein Verfahren zur Bereitstellung von Trennmaterial, wobei das Trennmaterial von einer Bandrolle abgerollt und in einem Schneidbereich einer Schneidemaschine bereitgestellt wird, wobei eine Transportbewegung des Trennmaterials von der Bandrolle zum Schneidbereich durch eine Verzögerungseinheit verzögert wird, wobei zur Verzögerung der Transportbewegung Druck auf das Trennmaterial mittels eines Druckerzeugungsmittels erzeugt wird. Erfindungsgemäß wird zur Verzögerung der Transportbewegung das Trennmaterial von einem Ansaugmittel mittels Unterdruck angesaugt wird. Es wurde bereits vorstehend erläutert, dass das Ansaugen des Trennmaterials über die Justierung des Unterdrucks vorteilhafterweise präzise eingestellt werden kann und stufenlos anpassbar ist, so dass zu jeder Zeit eine optimale Anpassung des Transportwiderstands ermöglicht wird. Gemäß einer bevorzugten Ausführungsform der vorliegenden Erfindung ist vorgesehen, dass zur Verzögerung der Transportbewegung das Trennmaterial insbesondere flächig an eine Ansaugplatte angesaugt wird, wobei der Unterdruck durch eine Unterdruckerzeugungseinheit in Form eines Lüfters erzeugt wird, welche über eine Fluidleitung in Fluidverbindung mit wenigstens einer Ansaugöffnung in der Ansaugplatte steht.

Gemäß einer bevorzugten Ausführungsform der vorliegenden Erfindung ist vorgesehen, dass eine Drehzahl des Lüfters in Abhängigkeit einer Abroll- und/oder Transportgeschwindigkeit des Trennmaterials und/oder einer Drehzahl eines rotierenden Schneidemessers der Schneidemaschine einer Steuereinheit gesteuert wird.

Gemäß einer bevorzugten Ausführungsform der vorliegenden Erfindung ist vorgesehen, dass mittels des Schneidmessers Lebensmittelscheiben von einem Lebensmittelriegel abgetrennt werden und wobei die Lebensmittelscheiben zumindest teilweise überlappend zu einer Portion von mehreren Lebensmittelscheiben angeordnet werden, wobei zwischen wenigstens zwei Lebensmittelscheiben ein vom Trennmaterial abgetrenntes Blatt angeordnet wird.

Gemäß einer alternativen Ausführungsform der vorliegenden Erfindung ist vorgesehen, dass zur Verzögerung der Transportbewegung das Trennmaterial insbesondere flächig an eine Ansaugplatte angesaugt wird, wobei der Unterdruck durch eine Unterdruckerzeugungseinheit in Form eines Lüfters erzeugt wird, welche über eine Fluidleitung in Fluidverbindung mit wenigstens einer Ansaugöffnung in der Ansaugplatte steht. Denkbar ist, dass die Drehzahl des Lüfterrades dieses Lüfters, wie im Zusammenhang mit dem Lüfter des Ansaugmittels erläutert, in Abhängigkeit der Transportgeschwindigkeit des Trennmaterials, der Fördergeschwindigkeit des Lebensmittelriegels oder der Drehzahl des Messers gesteuert wird.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figur 1: zeigt eine schematische Perspektivansicht einer Abrollvorrichtung mit Verzögerungseinheit gemäß einer beispielhaften Ausführungsform der vorliegenden Erfindung.
- Figur 2: zeigt eine schematische Seitenansicht einer Schneidemaschine mit einer Abrollvorrichtung und einer Verzögerungseinheit gemäß der beispielhaften Ausführungsform der vorliegenden Erfindung.

### Ausführungsformen der Erfindung

In den beiden Figuren sind gleiche Teile stets mit den gleichen Bezugszeichen versehen und werden daher in der Regel auch jeweils nur einmal benannt bzw. erwähnt.

In **Figur 1** ist eine Abrollvorrichtung 10 gemäß einer beispielhaften Ausführungsform der vorliegenden Erfindung schematisch illustriert. Die Abrollvorrichtung 10 umfasst eine Bandrolle 11, auf welcher wenigstens ein aufgerolltes Band aus Trennmaterial 2 bereitgestellt wird. Das Band umfasst insbesondere einen Interleaverstreifen, von welchem in einer Schneidemaschine 20 (siehe Figur 2) nacheinander einzelne Trennmaterialblätter 5, sogenannte Interleaver abgeschnitten werden, um sie zwischen teilweise übereinandergeschichteten Lebensmittelscheiben 22 anzuordnen und ein Aneinanderhaften der Lebensmittelscheiben zu unterbinden.

Das Band wird zunächst von der freilaufenden oder durch einen weiteren Antrieb (nicht dargestellt) angetriebenen Bandrolle 11 im Rahmen einer Transportbewegung 3 über im vorliegenden Beispiel zwei Umlenkrollen 4 zu einer Verzögerungseinheit 1 geführt. Der Fachmann versteht, dass zwischen der Bandrolle 11 und der Verzögerungseinheit 1 auch keine, nur eine oder mehr als zwei Umlenkrollen 4 angeordnet sein könnten. Hinter der Verzögerungseinheit 1 wird das Band der Schneidemaschine 20 (in Figur 1 nicht dargestellt) zugeführt. In der Schneidemaschine 20 werden die einzelnen Trennmaterialblätter 5 von dem Band mittels einer separaten Abtrenneinrichtung abgetrennt und zwischen die von einem Messer 21 der Schneidemaschine 20 abgeschnittenen Lebensmittelscheiben 22 eingeschossen. Zwischen der Abtrenneinrichtung und der Verzögerungseinheit ist ein Antrieb (nicht dargestellt), welcher das Trennmaterial 2 intermittierend in Richtung der Schneidemaschine 20 fördert und dabei von der Bandrolle 11 abrollt. Der Antrieb umfasst insbesondere eine motorisch angetriebene Rolle, über welche das Band aus Trennmaterial 2 geführt wird. Denkbar ist, dass ein Luftstrom in den Schneidebereich eingebracht wird, über welchen sich das jeweilige abgeschnittene und intermittierend eingeschossene Blatt mittels des Venturi-Effekts an die Vorderseite der gerade abgeschnittene Lebensmittelscheibe schmiegt und anschließend beim Portionieren der gerade abgeschnittenen Lebensmittelscheibe unter dieser sodann auf dem Stapel abgelegten Lebensmittelscheibe liegt.

Die Verzögerungseinheit 1 dient dazu, die von dem Antrieb hervorgerufene Transportbewegung 3 des Bandes entlang der Transportrichtung zu verzögern, um den Transportwiderstand des Bandes zu erhöhen. Auf diese Weise wird sichergestellt, dass das Band beim Abrollen von der Bandrolle 11 stets unter Spannung bleibt und das Band nicht von der Bandrolle 11 oder den Umlenkrollen 4 springt, knickt, reißt oder staut. Insbesondere wird erreicht, dass lediglich so viel Trennmaterial 2 von der Bandrolle 11 abgerollt wird, wie die Schneidemaschine 20 zur Anordnung zwischen den Lebensmittelscheiben 22 benötigt.

Die erfindungsgemäße Verzögerungseinheit 1 umfasst ein Ansaugmittel in Form einer ebenen Ansaugplatte 6, die mit einer Vielzahl von Ansaugöffnungen 7 durchsetzt ist. Auf der Rückseite der Ansaugplatte 6 ist eine Fluidleitung 8 angeordnet, die in Fluidverbindung mit den Ansaugöffnungen 7 steht. Die Fluidleitung 8 führt zu einer Unterdruckerzeugungseinheit in Form eines Lüfters 9. Der Lüfter 9 weist ein Gehäuse auf, in welches ein von einem Elektromotor angetriebenes Lüfterrad angeordnet ist. Das Lüfterrad weist einen Kranz von angestellten Flügeln auf (nicht dargestellt).

Die Anstellwinkel und die Drehrichtung des Lüfterrads sind derart vorgesehen, dass der Lüfter 9 während seines Betriebes Luft aus der Fluidleitung 8 saugt und nach außen befördert. Hierdurch entsteht in der Fluidleitung 8 und im Bereich der Ansaugöffnungen 7 ein Unterdruck (auch als Vakuum bezeichnet) gegenüber dem Umgebungsdruck der Verzögerungseinheit, wodurch im Bereich der Ansaugplatte 6 Luft durch die Ansaugöffnungen 7 in Richtung des Lüfters 9 gesaugt wird. Infolge des im Bereich der Ansaugplatte 6 verlaufenden Bandes wird das Band an die Ansaugplatte 6 angesaugt und schmiegt sich flächig an die Ansaugplatte 6 an. Der mechanische Kontakt zwischen dem Band und der Oberfläche der Ansaugplatte 6 führt zu einem Reibkontakt, welcher den Transportwiderstand des Bandes erhöht. Der Transportwiderstand hängt unmittelbar davon ab, wie stark das Band an die Ansaugplatte 6 angesaugt wird und somit von der Druckdifferenz zwischen dem Unterdruck im Inneren der Fluidleitung 7 und dem Umgebungsdruck. Die Druckdifferenz hängt vom Fördervolument des Lüfters 9 ab.

Im vorliegenden Fall ist die Drehzahl des Lüfterrades mittels einer Steuereinheit optional stufenlos steuerbar, so dass auch die Druckdifferenz und somit letztendlich der Transportwiderstand stufenlos steuerbar sind. Denkbar ist, dass der Lüfter mittels eines Regelkreises geregelt wird. Beispielsweise wird die Drehzahl des Lüfterrades in Abhängigkeit der Abroll- und/oder Transportgeschwindigkeit des Bandes geregelt oder wenigstens gesteuert.

Die Ansaugplatte 6 ist lösbar, beispielsweise über eine Schnellkupplung, mit der Fluidleitung gekoppelt, so dass die Ansaugplatte 6 zu Wartungs- und/oder Reinigungszwecken einfach entnommen werden kann und die Verzögerungseinheit 1 ferner mit unterschiedlichen Ansaugplatten 6 bestückt werden kann. Denkbar ist, dass mehrere Ansaugplatten 6 bereitgestellt werden, welche in ihren Abmessungen variieren, so dass für jede Art von Trennmaterial 2 eine insbesondere bezüglich der Breite passende Ansaugplatte 6 montiert werden kann. Denkbar ist auch, dass bei den unterschiedlichen Ansaugplatten 6 die Anzahl, Größe und/oder Verteilung der Ansaugöffnungen 7 in der Ansaugplatte 6 an das jeweilige Trennmaterial 2 angepasst sind

In **Figur** 2 ist eine schematische Seitenansicht einer Schneidemaschine 20 illustriert.

Die Schneidemaschine 20 weist im vorliegenden Beispiel neben der vorstehend anhand von Figur 1 erläuterte Abrollvorrichtung 10 noch ein rotierendes Messer 21 und Produktzuführung 24 und eine Portioniereinrichtung 25 auf. Die Produktzuführung 24 dient dazu, dem Messer 21 einen oder mehrere Lebensmittelriegel 23, beispielsweise einen Käse-, Wurst- oder Schinkenriegel, zuzuführen, wodurch einzelne Lebensmittelscheiben 22 von dem Lebensmittelriegel 23 abgetrennt werden. Die Lebensmittelscheiben 22 fallen sodann auf ein Transportband der Portioniereinrichtung 25, welches derart gesteuert wird, dass auf dem Transportband Stapel 26 von zumindest teilweise einander überlappender Lebensmittelscheiben 22 gebildet werden.

In den Schneidbereich des Messers 21 werden mit Hilfe der Abrollvorrichtung 10 einzelne Trennmaterialblätter 5 derart eingeschossen, dass zwischen den teilweise übereinander gestapelten Lebensmittelscheiben 22 jeweils ein Trennmaterialblatt 5 angeordnet ist, wodurch die gestapelten Lebensmittelscheiben 22 voneinander getrennt sind und nicht aneinanderhaften. Die Trennmaterialblätter 5 werden dabei von dem Band mittels der separaten Abtrenneinrichtung (nicht dargestellt) abgetrennt. Das Trennmaterialblatt 5 wird insbesondere durch einen Spalt zwischen dem Messer 21 und der Portioniereinrichtung 25 in den Schneidbereich eingebracht.

Denkbar ist, dass die Drehzahl des Lüfterrades in Abhängigkeit der Drehzahl des Messers 21 und/oder in Abhängigkeit der Fördergeschwindigkeit der Produktzuführung, mit welcher dem Messer 21 der Lebensmittelriegel 23 zugeführt wird, gesteuert oder geregelt wird.

Ferner ist denkbar, dass die vorliegende Schneidemaschine 20 als mehrspurige Schneidemaschine 20 ausgebildet ist, so das gleichzeitig mehrere Lebensmittelriegel 23 parallel geschnitten und portioniert werden. In diesem Fall umfasst Schneidemaschine 20 wenigstens eine Mehrzahl von parallel angeordneten Produktzuführungen 24, insbesondere parallel angeordnete und unabhängig voneinander angetriebene Förderbänder, und optional auch eine Mehrzahl von parallel angeordneten Portioneinrichtungen 25. Die Mehrzahl von Lebensmittelriegel 23 wird vorzugsweise aber mit dem nur einen Messer 21 geschnitten. Die Abrollvorrichtung 10 umfasst entsprechend eine mehrspurige Abrollvorrichtung, damit zwischen übereinandergestapelte Lebensmittelscheiben 22 eines jeden parallel angefertigten Stapels einzelne Blätter aus Trennmaterial 2 angeordnet werden können. Die mehrspurige Abrollvorrichtung 10 weist insbesondere eine Mehrzahl von parallel angeordneten Bandrollen 11 zur Bereitstellung einer Mehrzahl von Bändern aus Trennmaterial 2, eine entsprechende Mehrzahl von parallel angeordneten Antrieben, eine entsprechende Mehrzahl von parallel angeordneten Abtrenneinrichtungen und/oder eine entsprechende Mehrzahl von parallel angeordneten Verzögerungseinheiten 1 auf.

### Bezugszeichenliste

1 Verzögerungseinheit
2 Trennmaterial
3 Transportbewegung
4 Umlenkrolle
5 Trennmaterialblatt
6 Ansaugplatte
7 Ansaugöffnung
8 Fluidleitung
9 Lüfter
10 Abrollvorrichtung
11 Bandrolle
20 Schneidemaschine
21 Messer
22 Lebensmittelscheibe
23 Lebensmittelriegel
24 Produktzuführung
25 Portioniereinrichtung

## Patentansprüche

1. Schneidemaschine (20) zum Schneiden von Lebensmittelriegeln (23) aufweisend ein Messer (21), welches Lebensmittelscheiben (22) von wenigstens einem Lebensmittelriegel (23) abtrennt, die zumindest teilweise überlappend zu einer Portion von mehreren Lebensmittelscheiben (22) angeordnet werden, wobei zwischen wenigstens zwei Lebensmittelscheiben (22) ein Blatt (5) aus Trennmaterial (2) vorgesehen ist, wobei die Schneidemaschine (20) eine Abrollvorrichtung (10) aufweist, welche das Trennmaterial (2) für die Anordnung des Blattes (5) zwischen den zwei Lebensmittelscheiben (22) bereitstellt und insbesondere in den Schneidbereich einschießt,
wobei die Abrollvorrichtung (10) eine Bandrolle (11) zur Bereitstellung von Trennmaterial (2) und eine Verzögerungseinheit (1) aufweist, wobei die Verzögerungseinheit (1) der Bandrolle (11) entlang der Transportbewegung (3) des Trennmaterials (2) nachgeordnet ist,
wobei die Verzögerungseinheit (1) zum Verzögern einer Transportbewegung (3) von Trennmaterial (2), welches von der Abrollvorrichtung (10) abgerollt und in einem Schneidbereich einer Schneidemaschine (20) bereitgestellt wird, ausgebildet ist, wobei die Verzögerungseinheit (1) ein Druckerzeugungsmittel zur Ausübung von Druck auf das Trennmaterial (2) aufweist, **dadurch gekennzeichnet, dass** das Druckerzeugungsmittel ein Ansaugmittel zum Ansaugen des Trennmaterials (2) mittels Unterdruck umfasst.

2. Schneidemaschine (20) nach Anspruch 1, wobei das Ansaugmittel eine Ansaugplatte (6) mit wenigstens einer Ansaugöffnung (7) umfasst, wobei die Ansaugöffnung (7) über eine Fluidleitung (8) in Fluidverbindung mit einer Saugeinheit steht.

3. Schneidemaschine (20) nach einem der vorhergehenden Ansprüche, wobei die Saugeinheit eine Unterdruckerzeugungseinheit, insbesondere einen Lüfter (9), eine Venturi-Düse, eine Vakuumpumpe oder dergleichen, umfasst.

4. Schneidemaschine (20) nach einem der vorhergehenden Ansprüche, wobei die Verzögerungseinheit (1) eine Steuereinheit zur Steuerung der Drehzahl des Lüfters (9) aufweist, wobei die Steuereinheit insbesondere derart konfiguriert ist, dass die Drehzahl des Lüfters (9) in Abhängigkeit einer Abroll- und/oder Transportgeschwindigkeit des Trennmaterials (2) gesteuert wird.

5. Schneidemaschine (20) nach einem der Ansprüche 2 bis 4 wobei die Fluidleitung (8) über eine Schnellkupplung lösbar mit dem Saugmittel wirkverbunden ist, wobei die Kupplungseinheit insbesondere mit einer Mehrzahl unterschiedlicher und gegeneinander austauschbarer Ansaugplatten (6) kuppelbar ist.

6. Schneidemaschine (20) nach Anspruch 1, wobei das Druckerzeugungsmittel ein Andrückmittel zum Andrücken des Trennmaterials (2) an eine Anlagefläche mittels Druckluft umfasst, wobei vorzugsweise das Druckerzeugungsmittel einen Kompressor oder Lüfter zur Erzeugung der Druckluft und/oder eine Düse zur Erzeugung eines in Richtung des Trennmaterials (2) gerichteten Luftstroms aufweist

7. Schneidemaschine (20) nach einem der Ansprüche 2 bis 6 wobei das Messer (21) ein rotierendes Schneidmesser und das Ansaugmittel eine Ansaugplatte (6) mit wenigstens einer Ansaugöffnung (7), die über eine Fluidleitung (8) in Fluidverbindung mit einer Saugeinheit in Form eines Lüfters (9) steht, umfasst, wobei die Verzögerungseinheit (1) eine Steuereinheit zur Steuerung der Drehzahl des Lüfters (9) aufweist, welcher derart konfiguriert ist, dass die Drehzahl des Lüfters (9) in Abhängigkeit einer Abroll- und/oder Transportgeschwindigkeit des Trennmaterials (2) und/oder der Drehzahl des Messers (21) und/oder einer Fördergeschwindigkeit des Lebensmittelriegels (23) in Richtung Messer (21) gesteuert wird.

8. Verfahren zur Bereitstellung von Trennmaterial (2), wobei das Trennmaterial (2) von einer Bandrolle (11) abgerollt und in einem Schneidbereich einer Schneidemaschine (20) gemäß einem der vorhergehenden Ansprüche bereitgestellt wird, wobei die Transportbewegung (3) des Trennmaterials (2) von der Bandrolle (11) zum Schneidbereich durch die Verzögerungseinheit (1) verzögert wird, wobei zur Verzögerung der Transportbewegung (3) Druck auf das Trennmaterial (2) mittels des Druckerzeugungsmittels erzeugt wird, **dadurch gekennzeichnet, dass** das Trennmaterial (2) von dem Ansaugmittel mittels Unterdruck angesaugt wird.

9. Verfahren nach Anspruch 8, wobei zur Verzögerung der Transportbewegung (3) das Trennmaterial (2) insbesondere flächig an die Ansaugplatte (6) angesaugt wird, wobei der Unterdruck durch eine Unterdruckerzeugungseinheit in Form des Lüfters (9) erzeugt wird, welche über die Fluidleitung (8) in Fluidverbindung mit wenigstens einer Ansaugöffnung (7) in der Ansaugplatte (6) steht.

10. Verfahren nach Anspruch 9, wobei die Drehzahl des Lüfters (9) in Abhängigkeit der Abroll- und/oder Transportgeschwindigkeit des Trennmaterials (2) und/oder der Drehzahl des rotierenden Schneidemessers der Schneidemaschine (20) und/oder der Fördergeschwindigkeit des Lebensmittelriegels (23) in Richtung Messer (21) von der Steuereinheit gesteuert wird.

11. Verfahren nach einem der Ansprüche 8 bis 10, wobei das Trennmaterial (2) von einem Andrückmittel mittels Druckluft gegen die Anlagefläche gedrückt wird.

12. Verfahren nach einem der Ansprüche 8 bis 11, wobei mittels des Messers (21) Lebensmittelscheiben (22) von einem Lebensmittelriegel (23) abgetrennt werden und wobei die Lebensmittelscheiben (22) zumindest teilweise überlappend zu einer Portion von mehreren Lebensmittelscheiben (22) angeordnet werden, wobei zwischen wenigstens zwei Lebensmittelscheiben (22) ein vom Trennmaterial (2) abgetrenntes Blatt (5) angeordnet wird.

## Claims

1. Cutting machine (20) for cutting foodstuff bars (23), having a knife (21) which severs foodstuff slices (22) from at least one foodstuff bar (23), said foodstuff slices (22) being disposed so as to at least partially overlap so as to form a portion of a plurality of foodstuff slices (22), wherein a leaf (5) from separating material (2) is provided between at least two foodstuff slices (22), wherein the cutting machine (20) has an unrolling device (10), said unrolling device (10) providing the separating material (2) for the disposal of the leaf (5) between the two foodstuff slices (22) and in particular injecting said material (2) into the cutting region,
wherein the unrolling device (10) has a tape roll (11) for providing separating material (2), and a delay unit (1), wherein the delay unit (1) along the transporting movement (3) of the separating material (2) is disposed downstream of the tape roll (11), wherein the delay unit (1) is configured for delaying a transporting movement (3) of separating material (2) which is unrolled from the unrolling device (10) and is provided in a cutting region of a cutting machine (20), wherein the delay unit (1) has a pressure-generating means for exerting pressure on the separating material (2), **characterized in that** the pressure-generating means comprises a suctioning means for suctioning the separating material (2) by means of negative pressure.

2. Cutting machine (20) according to Claim 1, wherein the suctioning means comprises a suction plate (6) having at least one suction opening (7), wherein the suction opening (7) by way of a fluid line (8) is fluidically connected to a suction unit.

3. Cutting machine (20) according to one of the preceding claims, wherein the suction unit comprises a negative-pressure-generating unit, in particular a fan (9), a Venturi nozzle, a vacuum pump, or the like.

4. Cutting machine (20) according to one of the preceding claims, wherein the delay unit (1) has a control unit for controlling the rotating speed of the fan (9), wherein the control unit is in particular configured in such a manner that the rotating speed of the fan (9) is controlled as a function of an unrolling and/or transporting speed of the separating material (2).

5. Cutting machine (20) according to one of Claims 2 to 4, wherein the fluid line (8) by way of a quickrelease coupling is operatively connected in a releasable manner to the suctioning means, wherein the coupling unit is in particular capable of being coupled to a plurality of different and mutually replaceable suction plates (6).

6. Cutting machine (20) according to Claim 1, wherein the pressure-generating means comprises a contact pressure means for pressing the separating material (2) onto a bearing face by means of compressed air, wherein the pressure-generating means preferably has a compressor or fan for generating the compressed air, and/or a nozzle for generating an air stream that is directed in the direction of the separating material (2).

7. Cutting machine (20) according to one of Claims 2 to 6, wherein the knife (21) comprises a rotating cutting knife, and the suctioning means comprises a suction plate (6) having at least one suction opening (7) which by way of a fluid line (8) is fluidically connected to a suction unit in the form of a fan (9), wherein the delay unit (1) has a control unit for controlling the rotating speed of the fan (9), said fan (9) being configured in such a manner that the rotating speed thereof is controlled as a function of an unrolling and/or transporting speed of the separating material (2) and/or of the rotating speed of the knife (21) and/or of a conveying speed of the foodstuff bar (23) in the direction of the knife (21).

8. Method for providing separating material (2), wherein the separating material (2) is unrolled from a tape roll (11) and is provided in a cutting region of a cutting machine (20) according to one of the preceding claims, wherein the transporting movement (3) of the separating material (2) from the tape roll (11) to the cutting region is delayed by the delay unit (1), wherein, for delaying the transporting movement (3), pressure on the separating material (2) is generated by means of the pressure-generating means, **characterized in that** the separating material (2) is suctioned by means of negative pressure by the suctioning means.

9. Method according to Claim 8, wherein, for delaying the transporting movement (3), the separating material (2) is suctioned in particular in a planar manner onto the suction plate (6), wherein the negative pressure is generated by a negative-pressure-generating unit in the form of the fan (9), said negative-pressure-generating unit by way of the fluid line (8) being fluidically connected to at least one suction opening (7) in the suction plate (6) .

10. Method according to Claim 9, wherein the rotating speed of the fan (9) is controlled by the control unit as a function of the unrolling and/or transporting speed of the separating material (2) and/or of the rotating speed of the rotating cutting knife of the cutting machine (20) and/or of the conveying speed of the foodstuff bar (23) in the direction of the knife (21).

11. Method according to one of Claims 8 to 10, wherein the separating material (2) by means of compressed air is pressed against the bearing face by a contact pressure means.

12. Method according to one of Claims 8 to 11, wherein foodstuff slices (22) are severed from a foodstuff bar (23) by means of the knife (21), and wherein the foodstuff slices (22) are disposed so as to at least partially overlap so as to form a portion of a plurality of foodstuff slices (22), wherein a leaf (5) that is severed from the separating material (2) is disposed between at least two foodstuff slices (22) .

## Revendications

1. Machine de découpe (20) permettant de découper des barres d'aliments (23), présentant une lame (21) détachant d'au moins une barre d'aliments (23) des tranches d'aliments (22) qui sont disposées en se recouvrant au moins en partie pour former une portion de plusieurs tranches d'aliments (22), une feuille (5) d'un matériau de séparation (2) étant prévue entre au moins deux tranches d'aliments (22), dans laquelle la machine de découpe (20) présente un dispositif de déroulement (10) qui fournit le matériau de séparation (2) pour disposer la feuille (5) entre les deux tranches d'aliments (22) et l'injecte en particulier dans la zone de découpe,
le dispositif de déroulement (10) présentant un rouleau de bande (11) pour fournir du matériau de séparation (2) et une unité de décélération (1), l'unité de décélération (1) étant placée en aval du rouleau de bande (11) le long du mouvement de transport (3) du matériau de séparation (2) ,
l'unité de décélération (1) étant réalisée pour décélérer un mouvement de transport (3) d'un matériau de séparation (2) qui est déroulé du dispositif de déroulement (10) et est fourni dans une zone de découpe d'une machine de découpe (20), l'unité de décélération (1) présentant un moyen de génération de pression pour exercer une pression sur le matériau de séparation (2), **caractérisée en ce que** le moyen de génération de pression comprend un moyen d'aspiration pour aspirer le matériau de séparation (2) au moyen d'un vide.

2. Machine de découpe (20) selon la revendication 1, dans laquelle le moyen d'aspiration comprend une plaque d'aspiration (6) dotée d'au moins une ouverture d'aspiration (7), l'ouverture d'aspiration (7) étant en communication fluidique avec une unité d'aspiration par l'intermédiaire d'une conduite de fluide (8).

3. Machine de découpe (20) selon l'une quelconque des revendications précédentes, dans laquelle l'unité d'aspiration comprend une unité de génération de vide, en particulier un ventilateur (9), un tube de Venturi, une pompe à vide ou similaires.

4. Machine de découpe (20) selon l'une quelconque des revendications précédentes, dans laquelle l'unité de décélération (1) présente une unité de commande pour commander la vitesse de rotation du ventilateur (9), l'unité de commande étant configurée en particulier de telle sorte que la vitesse de rotation du ventilateur (9) est commandée en fonction d'une vitesse de déroulement et/ou de transport du matériau de séparation (2).

5. Machine de découpe (20) selon l'une quelconque des revendications 2 à 4, dans laquelle la conduite de fluide (8) est en relation active de manière amovible avec le moyen d'aspiration par l'intermédiaire d'un raccord rapide, l'unité de raccordement pouvant en particulier être raccordée à une pluralité de plaques d'aspiration (6) différentes et interchangeables.

6. Machine de découpe (20) selon la revendication 1, dans laquelle le moyen de génération de pression comprend un moyen de pression permettant de presser le matériau de séparation (2) contre une surface d'appui par air comprimé, dans laquelle le moyen de génération de pression présente de préférence un compresseur ou un ventilateur pour générer l'air comprimé et/ou une buse pour générer un flux d'air orienté en direction du matériau de séparation (2).

7. Machine de découpe (20) selon l'une quelconque des revendications 2 à 6, dans laquelle la lame (21) comprend une lame de découpe rotative et le moyen d'aspiration comprend une plaque d'aspiration (6) dotée d'au moins une ouverture d'aspiration (7) qui est en communication fluidique avec une unité d'aspiration sous la forme d'un ventilateur (9) par l'intermédiaire d'une conduite de fluide (8), dans laquelle l'unité de décélération (1) présente une unité de commande pour commander la vitesse de rotation du ventilateur (9) qui est configuré de telle sorte que la vitesse de rotation du ventilateur (9) est commandée en fonction d'une vitesse de déroulement et/ou de transport du matériau de séparation (2) et/ou de la vitesse de rotation de la lame (21) et/ou d'une vitesse de débit de la barre d'aliments (23) en direction de la lame (21).

8. Procédé permettant de fournir un matériau de séparation (2), le matériau de séparation (2) étant déroulé d'un rouleau de bande (11) et fourni dans une zone de découpe d'une machine de découpe (20) selon l'une quelconque des revendications précédentes, le mouvement de transport (3) du matériau de séparation (2) du rouleau de bande (11) à la zone de découpe étant décéléré par l'unité de décélération (1), dans lequel, afin de décélérer le mouvement de transport (3), une pression est exercée sur le matériau de séparation (2) à l'aide du moyen de génération de pression, **caractérisé en ce que** le matériau de séparation (2) est aspiré par le moyen d'aspiration à l'aide d'un vide.

9. Procédé selon la revendication 8, dans lequel, afin de décélérer le mouvement de transport (3), le matériau de séparation (2) est aspiré, en particulier en nappe, contre la plaque d'aspiration (6), le vide étant généré par une unité de génération de vide sous la forme du ventilateur (9) et qui est en communication fluidique avec au moins une ouverture d'aspiration (7) dans la plaque d'aspiration (6) par l'intermédiaire de la conduite de fluide (8).

10. Procédé selon la revendication 9, dans lequel la vitesse de rotation du ventilateur (9) est commandée par l'unité de commande en fonction de la vitesse de déroulement et/ou de transport du matériau de séparation (2) et/ou de la vitesse de rotation de la lame de découpe rotative de la machine de découpe (20) et/ou de la vitesse de débit de la barre d'aliments (23) en direction de la lame (21).

11. Procédé selon l'une quelconque des revendications 8 à 10, dans lequel le matériau de séparation (2) est pressé contre la surface d'appui par un moyen de pression à l'aide d'air comprimé.

12. Procédé selon l'une quelconque des revendications 8 à 11, dans lequel des tranches d'aliments (22) sont détachées d'une barre d'aliments (23) au moyen de la lame (21), et dans lequel les tranches d'aliments (22) sont disposées en se recouvrant au moins en partie pour former une portion de plusieurs tranches d'aliments (22), une feuille (5) détachée du matériau de séparation (2) étant disposée entre au moins deux tranches d'aliments (22).
